# EUROPÄISCHE PATENTSCHRIFT

(11) **EP 2 504 621 B1**
(45) Veröffentlichungstag und Bekanntmachung des Hinweises auf die Patenterteilung: **26.08.2015**
(21) Anmeldenummer: 11707826.1
(22) Anmeldetag: 04.03.2011
(51) Int. Cl.: F21V 19/00, F21V 23/04, F21K 99/00, H01R 33/00, F21Y 103/00

(54) **LAMPENANORDNUNG**
LAMP ARRANGEMENT
ENSEMBLE LAMPE

(30) Priorität: 18.03.2010 DE 102010002996
(43) Veröffentlichungstag der Anmeldung: 03.10.2012
(73) Patentinhaber: OSRAM GmbH, 80807 München (DE)
(72) Erfinder: DELLIAN, Harald, 83533 Edling (DE)
(86) Internationale Anmeldenummer: PCT/EP2011/053262
(87) Internationale Veröffentlichungsnummer: WO 2011/113709

(56) Entgegenhaltungen:
- EP-A1- 1 484 550
- WO-A1-2010/021675
- DE-A1-102005 032 315
- DE-U1- 20 104 171
- DE-U1- 20 320 047
- DE-U1-202008 013 427
- DE-U1-202008 015 948
- JP-A- 2009 158 533
- US-A1- 2007 086 199
- US-A1- 2007 297 169

## Beschreibung

### Technisches Gebiet

Die Erfindung geht aus von einer Lampenanordnung gemäß dem Oberbegriff des Anspruchs 1.

### Stand der Technik

Leuchtstoff- bzw. Niederdruck-Gasentladungslampenanordnungen tragen aufgrund ihrer hohen Lichtausbeute und langen Lebensdauer zu einem großen Teil der Allgemeinbeleuchtung bei. Im Entladungsgefäß einer Leuchtstofflampe befindet sich Quecksilber in dampfförmiger Phase. Über die Prozesse der Ionisation und Anregung der Atome des Quecksilberdampfes, entstehen einerseits ein Elektronenstrom und andererseits eine UV-Strahlung, die beim Auftreffen auf eine Leuchtstoffbeschichtung der Lampe in sichtbares Licht umgewandelt wird.

Nachteilig an Leuchtstofflampen ist, dass aufgrund des in ihnen enthaltenen giftigen Quecksilberdampfes ein bedeutendes Risiko für Mensch und Umwelt besteht. Diesem Risiko muss durch geeignete Maßnahmen, lückenlos und während der ganzen Lebensdauer einer Leuchtstofflampe, entgegengewirkt werden. So sind entsprechende Sicherheitsvorkehrungen bei der Produktion, der Verpackung, der Lagerung, dem Transport, der Lagerung im Handel bis hin zum Gebrauch beim Anwender und zur fachgerechten Entsorgung zu beachten und erzeugen erhebliche Aufwände und Kosten.

Das Dokument US 7,053,557 B2 offenbart eine Lampenanordnung mit röhrenförmigen LED-Lampen, die die oben beschriebenen Leuchtstofflampen ersetzen können. In den LED-Lampen sind mehrere LEDs entlang der Längsachse angeordnet. Sie emittieren dabei je nach ihrer Bauart weißes oder farbiges Licht. Ebenso ist bekannt, LEDs unterschiedlicher Farbe in den Lampen anzuordnen, um über eine geeignete Steuerung ihrer Lichtleistung beliebige Lichtfarben durch Mischung der Farben der einzelnen LEDs zu erzeugen. Kontaktiert werden die LED-Lampen über je einen an den Enden ihrer Glaskolben ausgebildeten Sockel. Die Lampensockel sind dabei so ausgebildet, dass sie in die bestehenden Fassungen von Leuchtstofflampen eingesetzt werden können.

Das Dokument JP 2008108598 AA offenbart eine Fernbedienungseinheit zur Steuerung der Lichtfarbe von LED-Lampen, die LEDs unterschiedlicher Farbe enthalten. Mit auf der Fernbedienungseinheit angeordneten Steuertasten stellt der Bediener die Strahlungsleistung der jeweiligen verschiedenfarbigen LEDs ein. Aus dieser Einstellung resultiert eine Lichtfarbe der LED-Lampe.

Neben der Möglichkeit die Einstellung der Lampeneigenschaften über eine Fernbedienung vorzunehmen, ist es auch möglich, für diesen Zweck Bedienelemente an der Lampe oder an der Lampenanordnung, in der die Lampe eingebaut ist, anzuordnen.

Ein Ausführungsbeispiel für eine fernbediente LED-Lampenanordnung ist das System Color e-Motion von OSRAM.

Die genannten Lampen und Lampenanordnungen haben die Gemeinsamkeit, dass Eigenschaften der Lampen, wie beispielsweise angeschaltet/ausgeschaltet, die Helligkeit oder die Lichtfarbe, über eine im Betrieb der Lampe jederzeit berührbare und damit leicht verstellbare Bedieneinheit eingestellt werden können.

Nachteilig bei dieser Lösung ist, dass die Eigenschaften der Lampe im Betrieb ungewollt, zufällig oder beispielsweise durch unautorisierte Personen verstellt werden können.

DE202008015948U offenbart eine Lampenanordnung nach dem Oberbegriffs des Anspruchs 1.

### Darstellung der Erfindung

Die Aufgabe der vorliegenden Erfindung ist es, die Sicherheit gegen eine zufällige, ungewollte oder unautorisierte Änderung von Eigenschaften der Lampe zu erhöhen. Diese Aufgabe wird gelöst durch eine Lampenanordnung mit den Merkmalen des Anspruchs 1.

Besonders vorteilhafte Ausgestaltungen finden sich in den abhängigen Ansprüchen.

Erfindungsgemäß weist eine Lampenanordnung eine Lampe auf, die zumindest einen Sockel hat, der zur Kontaktierung der Lampe in eine Fassung einsetzbar ist. Dabei hat die Lampenanordnung zumindest ein Bedienelement zum Einstellen einer Eigenschaft der Lampe. Das zumindest eine Bedienelement ist bei bestimmungsgemäßem Gebrauch der Lampe nicht zugänglich.

Diese erfindungsgemäße Lampenanordnung hat den Vorteil gegenüber dem eingangs erläuterten Stand der Technik, dass bei bestimmungsgemäßem Gebrauch der Lampe in der Lampenanordnung ein zufälliges, ungewolltes Verstellen ihrer Eigenschaften nicht möglich ist. Die Eigenschaften der Lampe können über das zumindest eine Bedienelement nur verstellt werden, wenn der bestimmungsgemäße Gebrauch dazu unterbrochen ist. Eine unbewusste Verstellung von Eigenschaften wird dadurch weitgehend verhindert. Als bestimmungsgemäßer Gebrauch ist dabei insbesondere jeder Gebrauch der Lampenanordnung zu sehen, bei dem die Lampenanordnung Licht abgibt oder abgeben kann und bei dem die Lampenanordnung entsprechend technischer, insbesondere sicherheitstechnischer Vorschriften zum Betrieb entsprechender Lampen angeordnet, eingebaut und/oder angeschlossen ist. Dabei ist die Lampe in einer Fassung zum Betrieb mit Netzspannung gehalten.

Vorteilhafterweise ist das Bedienelement an einer Außenseite der Lampenanordnung angeordnet. Dies ermöglicht einen guten Zugang, sofern die Lampenanordnung nicht im für den bestimmungsgemäßen Gebrauch vorgesehenen Zustand, also beispielsweise nicht in einer Leuchte eingebaut, ist. Insbesondere ist das Bedienelement damit so angeordnet, dass eine Öffnung der Lampenanordnung zur Bedienung des Bedienelements nicht erforderlich ist.

Erfindungsgemäss ist das Bedienelement am Sockel der Lampe angeordnet.

Ist der Sockel der Lampe in die Fassung eingesetzt, bildet sich in einem Bereich des Sockels und der Fassung eine Zone aus, die unzugänglich ist. Ist das Bedienelement in dieser Zone positioniert, so ist ein Verstellen des Bedienelementes nach dem Einsetzen des Sockels der Lampe in die Fassung nicht mehr möglich. Eine Verstellsicherheit ist somit bereits alleine durch eine geschickte räumliche Positionierung des Bedienelementes gegeben. Das hat den Vorteil, dass neben dem bereits bestehenden Sockel und der bestehenden Fassung keine weiteren Maßnahmen oder Vorrichtungen zur Verstellsicherung des Bedienelementes notwendig sind. Da das in dieser Zone angeordnete Bedienelement nur zugänglich ist, wenn der Sockel der Lampe nicht in der Fassung eingesetzt ist, kann es nur in stromlosem Zustand der Lampe berührt bzw. bedient werden. Das hat den besonderen Vorteil, dass das Bedienelement dadurch keiner IEC Konformität genügen muss und deshalb einfacher und kostengünstiger ausgeführt sein kann. Des Weiteren ist von Vorteil, dass ein Bedienelement, das in dieser Zone angeordnet und für einen Betrachter von außen nicht sichtbar ist, die ästhetische Anmutung der Lampenanordnung nicht beeinflusst.

Eine bevorzugte Anwendung findet die erfindungsgemäße Lampenanordnung, wenn eine LED-Lampe wie z.B. eine röhrenförmige LED-Tube als Lampe verbaut ist.

Ein Vorteil von LED-Lampen gegenüber anderen herkömmlichen Lampen ist, dass sie keine gasdichten Sockel benötigen.

LED-Lampen zeichnen sich weiterhin dadurch aus, dass ihre Lichteigenschaften mit geringem technischem Aufwand einfach, präzise und gut reproduzierbar zu ändern sind. So kann beispielhaft bei Verwendung von verschiedenfarbigen LEDs in einer LED-Lampe deren Lichtfarbe präzise eingestellt werden. Ebenso kann bei der Dimmung der Helligkeit einer LED-Lampe die ursprüngliche Farbtemperatur des Lichtes sehr präzise konstant gehalten werden kann.

Vorteilhafter Weise ist die Lampe der Lampenanordnung beidseitig gesockelt.

Eine beidseitig gesockelte Lampe weist einen zusätzlichen Sockel und eine zusätzliche Fassung auf. Somit steht eine zusätzliche Zone zur Verfügung, in dem Bedienelemente angeordnet sein können.

Von Vorteil ist gemäss der Erfindung, wenn an einem Sockel der Lampe zwei oder mehr Kontaktstifte angeordnet sind und das Bedienelement im Bereich zwischen den Kontaktstiften angeordnet ist.

Befindet sich das Bedienelement in diesem Bereich, so ist es auch im ausgebauten Zustand der Lampe nur in erschwerter Weise zugänglich. Die nahe dem Bedienelement befindlichen Kontaktstifte schirmen das Bedienelement zumindest teilweise gegen eine versehentliche Betätigung ab.

Sind die Sockel der Lampe so ausgebildet, dass sie in herkömmliche für röhrenförmige Leuchtstofflampen ausgebildete Fassungen einsetzbar sind, so kann die erfindungsgemäße Verstellsicherung vorteilhafter Weise in einem weiten Bereich der Allgemeinbeleuchtung eingesetzt werden, da ein erheblicher Teil der heutigen Beleuchtung Fassungen für Leuchtstofflampen hat.

Bei einer sehr vorteilhaften Anordnung des Bedienelementes, schließt die Bedienaußenseite des im Sockel angeordneten Bedienelementes etwa bündig mit einer äußeren Oberfläche des Sockels ab. Der gleiche Vorteil ist gegeben, wenn eine Bedienaußenseite des in der Fassung angeordneten Bedienelementes etwa bündig mit einer äußeren Oberfläche der Fassung abschließt.

Der bündige Abschluss bewirkt, dass das Bedienelement in ausgebautem Zustand der Lampe nur in erschwerter Weise zugänglich und verstellbar ist. Einer Verstellung des Bedienelementes durch beispielsweise Stoß oder ungewollten Kontakt wird dadurch in diesem Zustand der Lampe entgegengewirkt.

Vorteilhafte Ausführungen des Bedienelementes sind beispielsweise ein Schalter oder ein Drehpotentiometer.

Eine weitere Möglichkeit, die Verstellbarkeit des Bedienelementes in ausgebautem Zustand der Lampe zu kontrollieren ist, die Verstellung nur mit Hilfe von Werkzeugen oder anderen Hilfsmitteln zu ermöglichen.

So können die Bedienelemente beispielhaft so gestaltet sein, dass sie nur durch die Nutzung von Schraubendrehern, Justierplättchen oder anderer Werkzeuge verstellbar sind.

Bevorzugter Weise wird über das Bedienelement die Eigenschaft Lichtfarbe oder die Farbtemperatur oder der An- und/oder Ausschaltzeitpunkt der Lampe eingestellt.

Eine besonders vorteilhafte Anwendung der erfindungsgemäßen Verstellsicherung bietet sich für Lampenanordnungen an, die über eine Sensoranordnung verfügen, deren Ansprechverhalten über das Bedienelement eingestellt werden kann. Als Sensoren sind beispielhaft Bewegungsmelder oder Helligkeitssensoren denkbar.

So kann beispielhaft das Bedienelement, das die Helligkeitsschwelle eines Lichtstärkensensors für das Ein- oder Ausschalten der Lampe definiert, oder das die Leistungsreduzierung der Lampe in Abhängigkeit der vom Sensor detektierten Umgebungshelligkeit festlegt, in erfindungsgemäßer Weise verstellsicher ausgeführt sein. Ebenso können die Bedienelemente, die einen Bewegungsmelder aktivieren oder deaktivieren oder die dessen Erfassungsbereich definieren, auf genannte Weise gegen ein Verstellen geschützt sein.

### Kurze Beschreibung der Zeichnung(en)

Im Folgenden soll die Erfindung anhand von Ausführungsbeispielen näher erläutert werden. Die Figuren zeigen:
- Fig. 1: einen schematischen Längsschnitt eines ersten Ausführungsbeispiels einer erfindungsgemäßen Lampenanordnung (Lampe, Sockel, Fassung, Schalter in Sockel) ;
- Fig. 2: einen schematischen Längsschnitt eines Beispiels einer Lampenanordnung (Lampe, Sockel, Fassung, Schalter in Fassung);
- Fig. 3: einen schematischen Längsschnitt einer Lampenanordnung gemäß dem ersten Ausführungsbeispiel (Lampe, Sockel, Fassung, Schalter in Sockel, Lampe in nicht eingesetztem Zustand);
- Fig. 4: eine schematische Draufsicht eines zweiten Ausführungsbeispiels einer erfindungsgemäßen Lampenanordnung (Sockel mit Drehpotentiometer, ohne Fassung) ;
- Fig. 5: eine schematische Draufsicht eines dritten Ausführungsbeispiels einer erfindungsgemäßen Lampenanordnung (Sockel mit Drehpotentiometer, ohne Fassung).

### Bevorzugte Ausführung der Erfindung

Eine Lampenanordnung gemäß dem Stand der Technik weist eine Fernbedienungseinheit auf, mit der Eigenschaften Lichtfarbe, Farbtemperatur und Helligkeit der Lampe eingestellt werden können. Ein Beispiel für eine solche Anordnung ist das System Color e-Motion Tube RGB von OSRAM. Ein Modul dieses Systems besteht aus einem länglichen Gehäuse, in dem eine LED-Lichtleiste angeordnet ist. Die Eigenschaften der LED-Lichtleiste bzw. der LED-Lampe können über eine an einem festen Ort installierte "Wall-mount-Unit" oder über eine Infrarot-Fernbedienung eingestellt werden.

Figur 1 zeigt in einer schematischen Längsschnittansicht eine erfindungsgemäße Lampenanordnung 1 gemäß einem ersten Ausführungsbeispiel. Eine Lampe 2, bestehend aus einem Lampengefäß 4 und einem Sockel 6, ist durch zwei Kontaktstifte 8a, 8b in zwei Kontaktaufnahmen 10a, 10b einer Fassung 12 aufgenommen. Die beiden Kontaktstifte 8a, 8b in ihren Kontaktaufnahmen 10a, 10b dienen dabei sowohl der Befestigung der Lampe 2 in der Fassung 12 als auch der elektrischen Kontaktierung der Lampe 2 mit der Fassung 12. Im Sockel 6 der Lampe 2 befindet sich mittig zwischen den Kontaktstiften 8a, 8b ein Bedienelement, das als Schalter 14 ausgeführt ist und zum Einstellen einer Eigenschaft der Lampe 2 dient. In einem gezeigten bestimmungsgemäßen Gebrauch der Lampe 2, in dem sie in ihrer Fassung 12 eingesetzt ist, ist der Schalter 14 von außen für einen Bediener nicht zugänglich und daher nicht verstellbar.

Eine Anwendung für einen solchen Schalter 14 ist beispielsweise, einen Bewegungsmelder, der die Lampe 2 in Abhängigkeit von detektierten Bewegungen in der Umgebung der Lampenanordnung 1 anschaltet, zu aktivieren oder zu deaktivieren. Der Schalter 14 ist in Figur 1 so positioniert, dass eine Bedienaußenseite 16 des Schalters 14 eine Oberfläche 18 des Sockels 6 etwas überragt.

Figur 2 zeigt in einer schematischen Längsschnittansicht eine Lampenanordnung 1, in der der Schalter 14 alternativ zur Figur 1 nicht im Sockel 6 sondern in der Fassung 12 angeordnet ist. Der Schalter 14 ist in Figur 2 so positioniert, dass eine Bedienaußenseite 16 des Schalters 14 eine Oberfläche 19 der Fassung 12 etwas überragt. Figur 3 zeigt die Lampe 2 der Lampenanordnung 1 in einem nicht bestimmungsgemäßen Gebrauch bzw. außerhalb ihrer Fassung 12 angeordnet. Nur dieser Zustand der Lampenanordnung 1 bietet einem Bediener die Möglichkeit, eine Eigenschaft der Lampe 2 über den Schalter 14 zu verstellen. Die Anordnung des Schalters 14 zwischen den Kontaktstiften 8a, 8b verhindert in diesem ausgebauten Zustand der Lampe 2 ein versehentliches oder ungewolltes Verstellen des Schalters 14 durch den Bediener. Figur 4 zeigt ein zweites Ausführungsbeispiel des Sockels 6 der Lampe 2 in der Draufsicht mit einem Drehpotentiometer 414 als Bedienelement. Damit kann eine Eigenschaft der Lampe 2 auf einer Skala 422 zwischen 0% und 100% verstellt werden. Das Drehpotentiometer 414 ist dabei etwa mittig zwischen den Kontaktstiften 8a, 8b der Lampe 2 angeordnet und hat einen Schlitz 424, an dem der Bediener zum Verstellen des Drehpotentiometers 414 einen Schraubendreher oder ein Justierplättchen ansetzen kann.

Anwendungen für das Drehpotentiometer 414 sind beispielsweise, eine Erfassungsreichweite oder einen Erfassungswinkel eines Sensors einer in die Lampe 2 integrierten Bewegungssensoranordnung stufenlos zwischen einem minimalen und einem maximalen Wert zu verstellen. Alternativ kann mit Hilfe des Drehpotentiometers 414 die Ansprechschwelle eines Helligkeitssensors eingestellt werden, die festlegt, ab welchem Helligkeitswert die Bewegungssensoranordnung aktiviert oder deaktiviert wird. Des Weiteren kann das Drehpotentiometer 414 dazu genutzt werden eine Nachlaufzeit einzustellen die definiert, wie lange die Lampe eingeschaltet bleibt, nachdem die letzte Bewegung in der Umgebung der Bewegungssensoranordnung detektiert wurde.

Figur 5 zeigt ein drittes Ausführungsbeispiel des Sockels 6 der Lampe 2 in der Draufsicht mit einem alternativ zu bedienenden Drehpotentiometer 514. Dessen Verstellung erfolgt mit Hilfe eines Werkzeuges, dass in einem Schlitz 524 angesetzt wird und entlang einer Kulisse 526 auf einer Kreisbahn um eine Drehachse 528 bewegt wird. Über einen Hebel 530 ergibt sich am hinter dem Sockel 6 liegenden Drehpotentiometer 514 dessen Einstellwert. Alternativ zu den dargestellten Drehpotentiometern 414, 514 und Schaltern 14 können weitere und / oder andere geeignete Bedienelemente am Sockel 6 angeordnet sein.

Mit einem erhöhten apparativen Aufwand ist die gezeigte Positionierung von Bedienelementen im Bereich des Sockels 6 und der Fassung 12 auch bei Lampenanordnungen 1 mit Leuchtstofflampen einsetzbar.

Es sind auch andere als die gezeigten Sockel-Fassungspaare denkbar, insbesondere Stecksockel wie beispielsweise G10 oder GX24, oder Bajonettsockel wie beispielsweise B22d.

## Patentansprüche

1. Lampenanordnung mit einer Lampe (2), die zumindest einen Sockel (6) aufweist, der zur Kontaktierung der Lampe (2) in eine Fassung (12) einsetzbar ist, wobei die Lampenanordnung zumindest ein am Sockel (6) angeordnetes Bedienelement zum Einstellen einer Eigenschaft der Lampe (2) hat, das bei bestimmungsgemäßem Gebrauch der Lampe (2), bei dem die Lampe(2) zum Betrieb mit Netzspannung von der Fassung (12) gehalten ist, nicht zugänglich ist, **dadurch gekennzeichnet, dass** am Sockel (6) zumindest zwei Kontaktstifte (8a, 8b) angeordnet sind und das Bedienelement im Bereich zwischen den Kontaktstiften (8a, 8b) angeordnet ist.

2. Lampenanordnung gemäß Anspruch 1, wobei die Lampe (2) eine LED-Lampe oder eine röhrenförmige LED-Tube ist.

3. Lampenanordnung gemäß Anspruch 1 oder 2, wobei die Lampe (2) beidseitig gesockelt ist.

4. Lampenanordnung gemäß Anspruch 3, wobei die Sockel (6) derart ausgebildet sind, dass sie in herkömmliche für röhrenförmige Leuchtstofflampen ausgebildete Fassungen (12) einsetzbar sind.

5. Lampenanordnung gemäß einem der vorhergehenden Ansprüche, wobei eine Bedienaußenseite (16) des im Sockel (6) angeordneten Bedienelementes etwa bündig mit einer äußeren Oberfläche (18) des Sockels (6) abschließt.

6. Lampenanordnung gemäß einem der vorhergehenden Ansprüche, wobei das Bedienelement ein Schalter (14) oder ein Drehpotentiometer (414, 514) ist.

7. Lampenanordnung gemäß einem der vorhergehenden Ansprüche, wobei das Bedienelement durch ein Werkzeug, insbesondere einen Schraubendreher oder ein Justierplättchen, verstellbar ist.

8. Lampenanordnung gemäß einem der vorhergehenden Ansprüche, wobei durch ein Bedienelement eine Lichtfarbe oder eine Farbtemperatur oder ein An- und Ausschaltzeitpunkt einstellbar ist.

9. Lampenanordnung gemäß einem der vorhergehenden Ansprüche mit einer Sensoranordnung, deren Ansprechverhalten durch das Bedienelement einstellbar ist, mit einem Bewegungsmelder oder einem Helligkeitssensor.

## Claims

1. Lamp arrangement having lamp (2), which has at least one base (6) which can be inserted into a socket (12) in order to make contact with the lamp (2), the lamp arrangement having at least one operating element arranged on the base (6) in order to set a property of the lamp (2), which is not accessible during intended use of the lamp (2), during which the lamp (2) is held by the socket (12) for operation with mains voltage, **characterized in that** at least two contact pins (8a, 8b) are arranged on the base (6), and the operating element is arranged in the region between the contact pins (8a, 8b).

2. Lamp arrangement according to Claim 1, wherein the lamp (2) is an LED lamp or a tubular LED tube.

3. Lamp arrangement according to Claim 1 or 2, wherein the lamp (2) is double-ended.

4. Lamp arrangement according to Claim 3, wherein the bases (6) are formed in such a way that they can be inserted into conventional sockets (12) designed for tubular fluorescent lamps.

5. Lamp arrangement according to one of the preceding claims, wherein an operating outer side (16) of the operating element arranged in the base (6) ends approximately flush with an outer surface (18) of the base (6).

6. Lamp arrangement according to one of the preceding claims, wherein the operating element is a switch (14) or a rotary potentiometer (414, 514).

7. Lamp arrangement according to one of the preceding claims, wherein the operating element can be adjusted by a tool, in particular a screwdriver or an adjusting plate.

8. Lamp arrangement according to one of the preceding claims, wherein a light colour or a colour temperature or a switching-on and switching-off time can be set by an operating element.

9. Lamp arrangement according to one of the preceding claims having a sensor arrangement, the response behaviour of which can be set by the operating element, having a movement sensor or a lightness sensor.

## Revendications

1. Agencement de lampe comprenant une lampe (2) qui présente au moins un culot (6) pouvant être inséré dans une douille (12) en vue d'une connexion de la lampe (2), dans lequel l'agencement de lampe présente au moins un organe de service, agencé au niveau du culot (6) en vue d'un ajustement d'une propriété de la lampe (2), qui n'est pas accessible dans des conditions normales d'utilisation de la lampe (2) dans lesquelles la lampe (2) est alimentée par une tension secteur provenant du culot (12), **caractérisé en ce qu'**au moins deux broches de contact (8a, 8b) sont agencées sur le culot (6) et l'organe de service est agencé dans un secteur situé entre les broches de contact (8a, 8b).

2. Agencement de lampe selon la revendication 1, dans lequel la lampe (2) est une lampe à DEL ou un néon à DEL tubulaire.

3. Agencement de lampe selon la revendication 1 ou 2, dans lequel la lampe (2) présente un culot de deux côtés.

4. Agencement de lampe selon la revendication 3, dans lequel les culots (6) sont réalisés de telle manière qu'ils peuvent être insérés dans des douilles (12) traditionnelles conçues pour des lampes fluorescentes tubulaires.

5. Agencement de lampe selon l'une quelconque des revendications précédentes, dans lequel un côté extérieur de service (16) de l'organe de service agencé dans le culot (6) se termine à peu près compact par une surface extérieure (18) du socle (6).

6. Agencement de lampe selon l'une quelconque des revendications précédentes, dans lequel l'organe de service est un commutateur (14) ou un potentiomètre rotatif (414, 514).

7. Agencement de lampe selon l'une quelconque des revendications précédentes, dans lequel l'organe de service peut être orienté grâce à un outil, en particulier un tournevis ou une plaquette d'ajustage.

8. Agencement de lampe selon l'une quelconque des revendications précédentes, dans lequel une couleur d'éclairage ou une température de couleur ou un moment d'activation et de désactivation peut être réglé grâce à un organe de service.

9. Agencement de lampe selon l'une quelconque des revendications précédentes, avec un agencement de capteur, dont un comportement de réponse peut être réglé grâce à l'organe de service, et avec un détecteur de mouvement ou un capteur de luminosité.
